# EUROPÄISCHE PATENTSCHRIFT

(11) **EP 3 987 557 B1**
(45) Veröffentlichungstag und Bekanntmachung des Hinweises auf die Patenterteilung: **20.11.2024**
(21) Anmeldenummer: 20733954.0
(22) Anmeldetag: 18.06.2020
(51) Int. Cl.: H01F 27/32, H01F 5/04, H01F 5/02, H01F 27/28, H01F 27/29, H05K 3/00

(54) **INDUKTIVES BAUELEMENT**
INDUCTIVE COMPONENT
COMPOSANTE INDUCTIVE

(30) Priorität: 19.06.2019 DE 102019208884
(43) Veröffentlichungstag der Anmeldung: 27.04.2022
(73) Patentinhaber: SUMIDA Components & Modules GmbH, 94130 Obernzell (DE)
(72) Erfinder: HOFBAUER, Johannes, 94104 Tittling (DE); PILSL, Rainer, 94130 Obernzell (DE)
(74) Vertreter: Grünecker Patent- und Rechtsanwälte PartG mbB
(86) Internationale Anmeldenummer: PCT/EP2020/066912
(87) Internationale Veröffentlichungsnummer: WO 2020/254480

(56) Entgegenhaltungen:
- WO-A1-2005/117039
- DE-A1- 19 915 866
- DE-T5- 112013 005 380
- JP-A- 2018 067 674
- US-A1- 2010 013 588

## Beschreibung

Die vorliegende Erfindung betrifft ein induktives Bauelement und insbesondere die Einhaltung von Isolationsanforderungen bei sehr kompakten induktiven Bauelementen.

Induktive Bauelemente, wie z.B. Transformatoren und Drosseln, werden in einer Vielzahl von Anwendungsbereichen eingesetzt. Ein Anwendungsbeispiel hierfür stellt die Elektronik in Automobilen dar, in der induktive Bauelemente u.a. zum Beispiel als Zündtransformatoren für Gasentladungslampen oder Filterdrosseln eingesetzt werden. Dabei führten die im Automobilbereich vorangetriebenen umfangreichen Entwicklungen bezüglich der Automobilelektronik zu einer stark ansteigenden Anzahl von Elektronikkomponenten, zum Beispiel zur Anwendungen im Fahrzeug als Kombiinstrumente, die zur Anzeige von Daten im Auto dienen, zur Steuern des Motorsteuerung mit einer Ansteuerung der Zündanlage oder des Einspritzsystems, in Antiblockier- und Fahrdynamikregelsystemen, in der Steuerung von Airbags, in Bodycontrolunits, in Fahrerassistenzsystemen, in Autoalarmanlagen und Multimediageräten, wie z.B. Navigationssysteme, TV-Turner usw.

Die mit dieser Entwicklung steigende Anzahl an elektronischen Geräten in Automobilen macht zum Beispiel weitere Anpassungen der Elektronikkomponenten hinsichtlich ihrer Baugröße erforderlich, um die im Automobil seitens der Fahrzeugkonstruktion vorgegebenen Bauräume trotz der immer umfangreicheren und komplexeren Elektronik in Automobilen einzuhalten. Im Allgemeinen bestehen weitere Anforderungen an die Elektronik in Automobilen hinsichtlich der Robustheit, des Temperaturbereichs (z.B. die Gewährleistung der Betriebsfähigkeit in einem Temperaturbereich von -40°C bis etwa 120°C), der Schwingungs- und Stoßfestigkeit (hervorgerufen durch Erschütterungen im Fahrzeugbetrieb), usw., wodurch die Zuverlässigkeit der Elektronik über einen möglichst großen Zeitraum hinsichtlich verschiedenster Bedingungen und Zustände gewährleistet werden soll.

Neben den anwendungsbezogenen Bedingungen hinsichtlich einer Bauteilgröße, die insbesondere auf eine kompaktere Ausgestaltung von Elektronikkomponenten gerichtet ist, um vorgegebenen Bauräumen zu genügen, beispielsweise als eine vorgegebene maximale Montagefläche, die eine Elektronikkomponente auf einem Träger, wie z.B. einer Leiterplatte, an der die Elektronikkomponente anzubringen ist, höchstens einnehmen darf, sind dabei unbedingt allgemein vorgegebene Sicherheitsstandards einzuhalten, ohne dabei wiederrum die Leistungsfähigkeit und Qualität von Elektronikkomponenten zu verringern. Beispielsweise werden durch Sicherheitsnormen zur Umsetzung von einheitlichen Mindestsicherheitsstandards Isolationsanforderungen vorgegeben, die Elektronikkomponenten erfüllen sollen, wie z.B. die Einhaltung von vorgegebenen Luft- und Kriechstrecken und die Einhaltung einer vorgegebenen Durchschlagsfestigkeit.

Hierbei wird im Allgemeinen unter einer Luftstrecke die kürzeste Entfernung zwischen zwei leitenden Teilen verstanden, speziell die kürzest mögliche Verbindung über Luft, über Vertiefungen und Spalten hinweg und quer durch isolierende Aufsätze, die nicht vollflächig und spaltenfrei mit dem Untergrund verbunden sind. Die Luftstrecke hängt unter anderem von anliegenden Spannungen ab, wobei Elektronikkomponenten vorgegebenen Überspannungskategorien zugeordnet werden. Dabei sind sowohl Überspannungen zu berücksichtigen, die von außen über Anschlüsse (z.B. Anschlussklemmen einer Elektronikkomponente) in die Elektronikkomponente eintreten, als auch in der Elektronikkomponente selbst erzeugt werden und an den Anschlüssen auftreten. Durch vorgegebene Luftstrecken soll ausgeschlossen werden, dass über mögliche kürzeste Verbindungen durch Luft ein Spannungsdurchschlag durch Luft auftritt. In diesem Sinne begrenzen Luftstrecken maximal mögliche elektrische Felder in Luft, so dass kein Durchschlag erfolgt.

Demgegenüber stellt die Kriechstrecke die kürzeste Verbindung zwischen zwei Potentialen über eine Oberfläche eines Isolierstoffs dar, der zwischen den zwei Potentialen angeordnet ist. Die Kriechstrecke ist allgemein von der effektiven Betriebsspannung einer Elektronikkomponente abhängig und wird u.a. durch den Verschmutzungsgrad und/oder Befeuchtungsgrad einer Oberfläche eines Isolationsstoffes beeinflusst. Zum Beispiel wird eine Kriechstromfestigkeit eines Isolierstoffes durch die Isolationsfestigkeit einer Oberfläche des Isolierstoffes unter Einwirkung von Feuchtigkeit und/oder Verunreinigungen bestimmt und kann als den maximalen Kriechstrom bezeichnend verstanden werden, der sich unter genormten Prüfbedingungen in einer definierten Prüfanordnung einstellen darf. Dabei hängt die Kriechstromfestigkeit wesentlich von dem Wasseraufnahmevermögen und dem Verhalten eines Isolierstoffes bei thermischer Beanspruchung ab.

Weiterhin wird unter der Isolationsstrecke die Stärke eines Isolationsmaterials verstanden, so dass diese Größe für die Ermittlung der Durchschlagsfestigkeit eines Isolationswerkstoffes von Bedeutung ist.

Mittels Sicherheitsnormen, die Anforderungen an Luft-, Kriech- und Isolationsstrecken stellen, ergeben sich abhängig von einer Dimensionierung einer Elektronikkomponente Zwangsbedingen für eine ausreichende Isolation, um Spannungsdurchschläge (z.B. Lichtboden oder Funkenschlag) und/oder Kriechströme als potentielles Sicherheitsrisiko zu vermeiden. Beispielsweise sind Spannungsdurchschläge als Lichtbogen oder Funkenschlag im Rahmen der Explosionssicherheit zu vermeiden, während Kriechströme ein Sicherheitsrisiko für einen Benutzer bei Kontakt mit einer Kriechstromquelle darstellen.

Gegenwärtige Lösungsansätze zur Bereitstellung von kompakten induktiven Bauelementen schlagen vor, Sicherheitsabstände über verlängerte Strecken am Spulenkörper zu realisieren oder Wicklungen zu vergießen. Dies führt jedoch zu den Problemen eines erhöhten Platzbedarfs, wenn verlängerte Strecken vorzusehen sind, und zu Problemen in Reflowanwendungen bei vergossen Systemen.

WO 2005/117039 A1 offenbart ein induktives Bauelement gemäß Oberbegriff von Anspruch 1. Weitere induktive Bauelemente sind durch DE 199 15 866 A1 und JP 2018 067674 A offenbart.

Angesichts der obigen Erläuterungen besteht die der Erfindung zugrundeliegende Aufgabe in der Bereitstellung von induktiven Bauelementen mit kompakter Bauform zur Montage in kleinen Bauräumen unter Einhaltung von vorgegebenen Sicherheitsnormen, insbesondere ohne vorgegebene Luftstrecken und/oder Kriechstrecken und/oder Isolationsstrecken zu unterschreiten.

Die vorliegende Erfindung stellt ein induktives Bauelement gemäss Anspruch 1 bereit, umfassend einen Magnetkern, wenigstens eine Wicklung, einen mit der wenigstens einen Wicklung bewickelten Spulenkörper und eine aus einem elektrisch isolierenden Material gebildete Abdeckkappe. Der Spulenkörper umfasst dabei wenigstens ein an einer Kontaktleiste des Spulenkörpers angebrachtes Kontaktelement zur elektrischen Verbindung mit der wenigstens einen Wicklung, eine Magnetkernaufnahme, in die der Magnetkern teilweise aufgenommen ist, und eine in der Kontaktleiste gebildete längliche Vertiefung, die sich unter dem in die Magnetkernaufnahme aufgenommenen Magnetkern und über dem wenigstens einen Kontaktelement entlang einer Längsrichtung der Kontaktleiste lediglich teilweise erstreckt. Die Abdeckkappe ist an der Kontaktleiste angebracht und bedeckt wenigstens teilweise eine dem wenigstens einen Kontaktelementen zugerichtete Seitenfläche des Magnetkerns bezüglich dem wenigstens einen Kontaktelementen, wobei die Abdeckkappe einen ersten Wandabschnitt aufweist, durch den die Abdeckkappe die dem wenigstens einen Kontaktelementen zugerichtete Seitenfläche des Magnetkerns bezüglich dem wenigstens einen Kontaktelement wenigstens teilweise bedeckt, und einen sich normal zu der Seitenfläche des Magnetkerns erstreckenden zweiten Wandabschnitt aufweist, der in die im Spulenkörper gebildete Vertiefung eingesteckt ist. Somit erstreckt sich der zweite Wandabschnitt zwischen dem Magnetkern und dem wenigstens einen Kontaktelement in der Längsrichtung lediglich teilweise entlang der Kontaktleiste. Unter der Längsrichtung der Kontaktleiste ist dabei eine Richtung zu verstehen, in der die Kontaktleiste eine größte Abmessung aufweist. Auch ist unter einer "länglichen Vertiefung" eine Vertiefung zu verstehen, beispielsweise eine Nut oder längliche Einkerbung, die eine Erstreckungsrichtung quer zu einer Tiefenrichtung (d.h. eine Richtung entlang einer Tiefe der Vertiefung in das Material hinein, in dem die Vertiefung als Aussparung gebildet ist) aufweist, wobei die Erstreckungsrichtung eine Richtung ist, entlang der die Vertiefung eine größte Abmessung aufweist. Da die Vertiefung sich lediglich teilweise entlang der Längsrichtung der Kontaktleiste erstreckt, weist die Vertiefung lediglich eine Öffnung auf, die lediglich in einer Seitenfläche der Kontaktleiste gebildet ist. Falls eine Mehrzahl von Kontaktelemente an der Kontaktleiste bereitgestellt wird, kann zusätzlich oder alternativ eine Längsrichtung der Kontaktleiste als eine Richtung verstanden werden, entlang der die Mehrzahl von Kontaktelemente entlang der Kontaktleiste angeordnet ist.

Durch die längliche Vertiefung in der Kontaktleiste ist der Spulenkörper an der Kontaktleiste als Gegenstück zur Abdeckkappe ausgebildet und es wird eine sehr zuverlässige Verbindung zwischen der Abdeckkappe und dem Spulenkörper erreicht. Dabei ist es rauf Grund der Abdeckkappe möglich, bestehenden Anforderungen an Luft- und Kriechstrecken unabhängig von Abmessungen des induktiven Bauelements gerecht zu werden, so dass Sicherheitsnormen diesbezüglich auch bei kompakten Bauelementen mit kleinen Abmessungen eingehalten werden.

In den verschiedenen Ausführungsformen des ersten Aspekts der Erfindung ist der Spulenkörper an der Kontaktleiste teilweise als Negativform der Abdeckkappe ausgebildet, was eine einfache Art darstellt, in der der Spulenkörper und die Abdeckkappe aufeinander abgestimmt sind. Genauer ist der Spulenkörper an der Kontaktleiste teilweise als Negativform von wenigstens einem Wandabschnitt der Abdeckkappe ausgebildet, so dass der Spulenkörper und die Abdeckkappe einfach aufeinander abgestimmt sind, um eine formschlüssige Verbindung zu ermöglichen. Insbesondere ist die formschlüssige Verbindung zwischen Abdeckkappe und Spulenkörper dadurch sichergestellt, dass die Vertiefung in der Kontaktleiste bezüglich dem zweiten Wandabschnitt als Negativform ausgebildet ist.

Gemäß der vorliegenden Erfindung weist die Abdeckkappe ferner einen dritten Wandabschnitt und einen vierten Wandabschnitt auf, die senkrecht zu dem ersten Wandabschnitt und dem zweiten Wandabschnitt orientiert sind. Dabei erstrecken sich der dritte Wandabschnitt und der vierte Wandabschnitt zueinander parallel und jeweils entlang einer Kante des ersten Wandabschnitts. In dieser Ausgestaltung werden durch die dritten und vierten Wandabschnitte weiterhin Isolations- und Kriechstrecken zwischen dem Magnetkern und dem wenigstens einen zusätzlichen Kontaktelement erhöht.

Gemäß der vorliegenden Erfindung ist die Vertiefung im Spulenkörper aus drei nutförmigen Vertiefungsabschnitten gebildet, die jeweils zur teilweisen Aufnahme der zweiten bis vierten Wandabschnitte ausgebildet sind. Dies Form der Vertiefung erlaubt eine sehr zuverlässige Steckverbindung zwischen der Abdeckkappe und dem Spulenkörper.

In einer Ausführungsform des ersten Aspekts der Erfindung kann der erste Wandabschnitt der Abdeckkappe wenigstens einen Stegabschnitt aufweisen, der sich entlang einer zur Seitenfläche des Magnetkerns senkrechten Richtung zu dem Magnetkern hin von dem ersten Wandabschnitt weg erstreckt. Beispielsweise kann der wenigstens eine Stegabschnitt mit dem Magnetkern in physischem Kontakt stehen, wobei eine Position des Magnetkerns im Spulenkörper durch die Abdeckkappe festgelegt und eine Verlagerung des Magnetkerns im Spulenkörper bei aufgesteckter Abdeckkappe verhindert wird. Außerdem erlaubt der wenigstens eine Stegabschnitte, dass ein Abstand zwischen der dem Kontaktelement zugerichteten Seitenfläche und dem ersten Wandabschnitt eingehalten wird, insbesondere der Magnetkern nicht in Richtung des ersten Wandabschnitts der Abdeckkappe im Spulenkörper zurückrutscht. Somit wird durch die Abdeckkappe auf eine einfache Weise eine gewünschte Lage des Kerns im Spulenkörper anhand des wenigstens einen Stegabschnitts festgelegt. Darüber hinaus wird durch den wenigstens einen Stegabschnitt in der dem Magnetkern zugewandten Seite des ersten Wandabschnitts der Abdeckkappe eine Labyrinthstruktur bereitgestellt, die eine Verlängerung von Luft- und Kriechstrecken entsprechend einer Länge des wenigstens einen Stegabschnitts in der Richtung senkrecht zur Seitenfläche des Magnetkerns erlaubt.

In einer beispielhaften Ausgestaltung dieser Ausführungsform kann der wenigstens eine Stegabschnitt von dem zweiten Wandabschnitt durch einen Luftspalt beabstandet sein. Somit kann die Abdeckkappe in die Vertiefung eingesteckt werden, bis der erste Wandabschnitt an die Kontaktleiste anstößt.

In einer vorteilhaften Ausgestaltung der Ausführungsform können mehr als ein Stegabschnitt als eine Mehrzahl von Stegabschnitten an dem ersten Wandabschnitt ausgebildet sein. Die Mehrzahl von Stegabschnitte steht dabei zu dem Magnetkern hin von dem ersten Wandabschnitt hervor, wobei wenigstens einer aus der Mehrzahl von Stegabschnitten mit dem Magnetkern in physischem Kontakt steht. Dies stellt eine Labyrinthstruktur an der dem Magnetkern zugerichteten Seite des ersten Wandabschnitts der Abdeckkappe bereit, so dass weiterhin eine Verlängerung von Luft- und Kriechstrecken vorgesehen wird.

In einer vorteilhaften Ausgestaltung der Ausführungsform kann die Abdeckkappe auf den Spulenkörper aufgesteckt sein, so dass der Magnetkern an mindestens drei Seitenflächen wenigstens teilweise von der Abdeckkappe umgeben ist. Hierbei kann die Abdeckkappe als ein topf- oder schalenförmiger Isolationskörper bereitgestellt werden, der eine mechanisch stabile Abdeckung des in den Spulenkörper aufgenommenen Kerns gegenüber dem wenigstens einen Kontaktelement ermöglicht.

In einer vorteilhaften Ausgestaltung der Erfindung kann das wenigstens eine Kontaktelement an dem Spulenkörper als ein Gull-Wing-Kontaktstift ausgebildet sein. Dies erlaubt eine strukturelle Ausgestaltung von Kontaktelement und Abdeckkappe, die die Umsetzung des induktiven Bauelements in SMD (surface mounted device) -Bauweise als ein SMD-Bauelement erlaubt. Dabei wird durch die Abdeckkappe in diesen Bauweisen eine Einhaltung von Sicherheitsnormen sicherstellt. Alternativ kann das wenigstens eine Kontaktelement als ein Kontaktstift zur THT (through hole technology) -Bauweise ausgebildet sein, so dass das induktive Bauelement zur Durchsteckmontage als ein THT-Bauelement bereitgestellt wird. Hierbei wird unter Durchsteckmontage in THT (auch als "pin-in-hole" oder PIH -Technoligie bezeichnet) Montageweise von bedrahteten elektronischen Bauelementen in der Aufbau- und Verbindungstechnik verstanden, bei der im Gegensatz zur Oberflächenmontage gemäß SMD-Technik (auch "surface-mounting technology" oder SMT) Bauelemente Drahtanschlüsse aufweisen und als "bedrahtete Bauelemente" ausgebildet sind, die bei der Montage durch Kontaktlöcher in der Leiterplatte gesteckt und anschließend durch Löten (konventionelles Handlöten, Wellenlöten, Selektivlöten usw.) mit einer oder mehrerer Leiterbahnen verbunden werden. Bei der SMD-Montage sind hingegen keine Drahtanschlüsse vorgesehen, sondern es werden SMD-Bauelemente mittels lötfähiger Anschlussflächen als Flachbaugruppen direkt auf eine Leiterplatte gelötet.

In einer vorteilhaften Ausgestaltung kann das wenigstens eine Kontaktelement an einer Hochspannungsseite des Spulenkörpers angeordnet sein. Dadurch wird an der Hochspannungsseite von induktiven Bauelementen sichergestellt, dass Sicherheitsnormen eingehalten werden.

In einer vorteilhaften Ausgestaltung der Ausführungsform kann das wenigstens eine Kontaktelement an einer Hochspannungsseite des Spulenkörpers angeordnet sein. Dadurch werden ausreichende Sicherheitsabstände an der Hochspannungsseite des Spulenkörpers sichergestellt.

In einer vorteilhaften Ausgestaltung der Erfindung kann der Spulenkörper zur SMD-Bestückung einer Leiterplatte ausgebildet sein und das induktive Bauelement ist als ein SMD Bauelement bereitgestellt. Dadurch lassen sich beispielsweise kompakte Chopper-Transformatoren realisieren. Alternativ kann der Spulenkörper zur THD-Bestückung einer Leiterplatte ausgebildet sein und das induktive Bauelement ist als ein THD Bauelement bereitgestellt. Entsprechende Bauelemente können mit kleinen Abmessungen unter Einhaltung von erforderlichen Luft- und Kriechstrecken bereitgestellt werden.

Im Rahmen der Erfindung werden durch eine Abdeckkappe ausreichende Luft- und Kriechstrecken auf eine sichere und zuverlässige Weise unabhängig von einer Dimensionierung des induktiven Bauelements sichergestellt, ohne zum Beispiel einen Verguss zu erfordern. Die Abdeckkappe wird dabei lediglich an einer Stelle des Spulenkörpers angebracht, an der eine Verbesserung von Kriech- und Isolationsstrecken erforderlich ist. Auch ist es möglich, bestehende Bauelemente leicht mit Abdeckkappen nachzurüsten oder bestehende Abdeckkappen auszutauschen, beispielsweise im Zuge von Wartungsarbeiten usw. Auch erlauben induktive Bauelemente, wie sie oben und nachstehend hinsichtlich verschiedener Ausführungsformen beschrieben sind, eine einfach Montage und Entfernung der Abdeckkappe, wobei die Abdecckappe lediglich an einer Kontaktleiste des Spulenkörpers angebracht wird. Dadurch lässt sich die Erfindung vorteilhaft auf SMT und THT anwenden, ohne dass ein Spulenkörper im Design stark zu modifizieren ist.

In Ausführungsformen wird der Seitenflächenabschnitt des Magnetkerns, der den Kontaktelementen zugerichtet ist, durch einen Wandabschnitt der Abdeckkappe wenigstens teilweise abgedeckt, womit sich Kriechströme sehr effizient unterdrücken lassen. Die Abdeckkappe erlaubt eine separate Bereitstellung eines Isolationskörpers zusätzlich zum Spulenkörper, wodurch eine Modularisierung des induktiven Bauelements und eine nachrüstbare Anpassung von Luft- und Kriechstrecken ermöglicht wird. Dabei können die Abdeckkappe und der Spulenkörper mechanisch lösbar gekoppelt sein, wodurch sich Kriechstreckenverlängerungen in einem induktiven Bauelement durch eine einfache Weise erreichen lassen und im Bedarfsfall ein Austauschen und Nachrüsten einzelner Komponenten möglich ist. Eine Luft- und Kriechstreckenverlängerung lässt sich über die Anzahl von Stegabschnitten und deren geometrischer Ausgestaltung vorgeben, wobei eine Labyrinthstruktur an einem dem Magnetkern zugerichteten Wandabschnitt der Abdeckkappe umgesetzt wird. Zusätzlich dienen die Stegabschnitte als Abstandshalter, die ein Zurückrutschen des Magnetkerns in Richtung zu dem wenigstens einen Kontaktelement hin vermeiden und anhand dieser vorteilhaften Maßnahme auch eine Lage des Kerns am Spulenkörper einstellen. Weiterhin ist die Abdeckkappe leicht durch z.B. Spritzgusstechniken herstellbar und kostengünstig unter hoher Stückzahl produzierbar.

Beispielsweise ist es wenigstens in einigen der hierin beschriebenen Ausführungsformen vorteilhaft, dass eine zuverlässige Anbringung der Abdeckkappe 20 durch ein im Wesentlichen normal zur Seitenfläche der Kontaktleiste, in der die Vertiefung gebildet ist, gerichtetes Einstecken der Abdeckkappe in die Vertiefung im Spulenkörper ermöglich wird, so dass die Abdecckappe zuverlässig und reproduzierbar relativ zum Magnetkern an dem Spulenkörper angebracht werden kann. Diese Anbringung kann lösbar sein, in dem die Abdeckkappe lediglich eingesteckt wird, oder es kann weiterhin eine dauerhafte Befestigung der Abdeckkappe am Spulenkörper mittels eines Klebemittels oder dergleichen erfolgen. Hierbei ist es auch vorteilhaft, dass die Abdeckkappe lediglich an einer Kontaktleiste des Spulenkörpers angebracht werden kann, so dass die Abdeckkappe in einer platzsparenden und kompakten Form lediglich an der Kontaktleiste bzw. dem wenigstens einen Kontaktelement angeordnet werden kann, an dem eine Erhöhung von Kriech- und Isolationsstrecken gewünscht wird, wie etwa einem Kontaktelement, an dem eine hohe Spannung im Betrieb anliegt, oder an einer Hochspannungsseite des Spulenkörpers.

Weitere Vorteile und Merkmale der Erfindung werden nachstehend im Zusammenhang mit den beiliegenden Figuren ausführlicher beschrieben, wobei:
- Fig. 1a: eine Abdeckkappe für ein induktives Bauelement gemäß Ausführungsformen der Erfindung in einer perspektivischen Ansicht schematisch darstellt,
- Fig. 1b: die Abdeckkappe aus Fig. 1a in einer Aufsicht schematisch darstellt,
- Fig. 2a: einen Spulenkörper für ein induktives Bauelement gemäß Ausführungsformen der Erfindung in einer perspektivischen Seitenansicht schematisch darstellt,
- Fig. 2b: den Spulenkörper aus Fig. 2a in einer relativ zu Fig. 2a gedrehten Seitenansicht schematisch darstellt,
- Fig. 2c: den Spulenkörper aus Fig. 2a in einer Ansicht von unten schematisch darstellt, und
- Fig. 3: ein induktives Bauelement gemäß Ausführungsformen der Erfindung in einer Ansicht von oben auf das Bauelement schematisch darstellt.

Mit Bezug auf die Fig. 1a und 1b wird nachfolgend eine Abdeckkappe 20 für ein induktives Bauelement gemäß einigen anschaulichen Ausführungsformen der Erfindung entsprechend der obigen ersten und zweiten Aspekte der Erfindung beschrieben. Die Abdeckkappe 20 ist aus einem elektrisch isolierenden Material gebildet. Beispielsweise kann die Abdeckkappe 20 durch Spritzguss-Verfahren hergestellt werden.

Die Abdeckkappe 20 kann beispielsweise als ein topf- oder schalenförmiger Isolationskörper bereitgestellt werden, wobei die Abdeckkappe 20 durch einen ersten Wandabschnitt 22, einen zweiten Wandabschnitt 23, einen dritten Wandabschnitt 25 und einen vierten Wandabschnitt 27 gebildet wird, die jeweils entlang von Kanten miteinander verbunden sind, so dass die Abdeckkappe 20 beispielsweise geometrisch einen quaderförmigen Körper mit zwei benachbarten offenen Seiten darstellt. Die zweiten bis vierten Wandabschnitte 23, 25, 27 der Abdecckappe 20 sind entlang von drei Seitenkanten des ersten Wandabschnitts 22 mit dem ersten Wandabschnitt 22 mechanisch verbunden und erstrecken sich entlang einer Richtung der Flächennormalen des ersten Wandabschnitts 22 von dem ersten Wandabschnitt 22 weg. Der zweite Wandabschnitt 23 ist jeweils zu dem ersten Wandabschnitt 22, dem dritten Wandabschnitt 25 und dem vierten Wandabschnitt 27 senkrecht orientiert. Der dritte Wandabschnitt 25 und der vierte Wandabschnitt 27 sind zueinander parallel orientiert. Dadurch wird ein Volumen über dem ersten Wandabschnitt 22 seitlich von den zweiten bis vierten Wandabschnitten 23, 25, 27 an drei Seiten umgeben.

Wie in den Fig. 1a und 1b dargestellt ist, weist die Abdeckkappe 20 zwei Stegabschnitte 24, 26 auf, die an dem ersten Wandabschnitt 22 ausgebildet sind und sich entlang einer Richtung der Flächennormalen des ersten Wandabschnitts 22 von dem ersten Wandabschnitt 22 weg erstrecken. Die Stegabschnitte 24, 26 sind zueinander parallel, zu den dritten und vierten Wandabschnitte 25, 27 parallel und zu den ersten und zweiten Wandabschnitten 22, 23 senkrecht orientiert.

Gemäß der Darstellung in Fig. 1a können die Stegabschnitte 24, 26 von dem zweiten Wandabschnitt 22 durch einen Luftspalt S beabstandet sein. Mit anderen Worten, die Stegabschnitte 24, 26 können lediglich mit dem ersten Wandabschnitt 22 mechanisch verbunden sein. Weiterhin kann eine Länge der Stegabschnitte 24, 26 entlang einer Richtung, in der die Stegabschnitte 24, 26 von dem ersten Wandabschnitt hervorstehen, kleiner oder gleich einer Länge der zweiten bis vierten Wandabschnitte 23, 25, 27 entlang dieser Richtung sein. Falls die zweiten bis vierten Wandabschnitte 23, 25, 27 entlang dieser Richtung ungleiche Längen aufweisen, kann eine Länge der Stegabschnitte entlang dieser Richtung kleiner oder gleich einer größten aus den Längen der der zweiten bis vierten Wandabschnitte 23, 25, 27 entlang dieser Richtung sein.

Mit Bezug auf die Fig. 2a bis 2c wird nun ein Spulenkörper 20 für ein induktives Bauelement gemäß einigen anschaulichen Ausführungsformen entsprechend der ersten und zweiten Aspekte der Erfindung beschrieben.

Gemäß der Darstellung in den Fig. 2a bis 2c weist der Spulenkörper 20 zwei Kontaktleisten 33, 35 auf, die durch einen Verbindungsabschnitt 31' miteinander verbunden sind. Die Kontaktleisten 33, 35 sind an gegenüberliegenden Enden des Verbindungsabschnitts 31' gebildet, der beispielsweise eine hohlzylindrische Gestalt aufweisen kann. Die Kontaktleisten 33, 35 sind längliche Elemente des Spulenkörpers 30 auf, was bedeutet, dass sie jeweils eine Längsrichtung aufweisen, in der die Kontaktleisten 33, 35 jeweils eine größte Abmessung aufweisen.

In einigen anschaulichen Beispielen kann der Verbindungsabschnitt 31' zwei Öffnungen an gegenüberliegenden Enden des Verbindungsabschnitts 31' aufweisen, wobei die Kontaktleisten 33, 35 jeweils an einem dieser Enden angeordnet sind. Dadurch wird eine Magnetkernaufnahme 31 bereitgestellt, durch die ein Magnetkern (in den Fig. 2a bis 2c nicht dargestellt) teilweise von dem Spulenkörper 30 aufgenommen werden kann. Zum Beispiel kann ein Schenkel eines Magnetkerns (in den Fig. 2a bis 2c nicht dargestellt) in die Magnetkernaufnahme 31 des Spulenkörpers 30 teilweise aufgenommen werden.

Mit Bezug auf die Fig. 2b ist die Kontaktleiste 33 an einer Hochspannungsseite HS des Spulenkörpers 30 angeordnet und die Kontaktleiste 35 ist an einer Niederspannungsseite NS des Spulenkörpers angeordnet. Weiterhin weist der Spulenkörper 30 wenigstens ein an der Kontaktleiste 33 der Seite HS des Spulenkörpers 30 angebrachtes Kontaktelement 50 zur elektrischen Verbindung mit wenigstens einer Wicklung (in den Fig. 2a bis 2c nicht dargestellt) auf. An der Kontaktleiste 35 der Seite NS des Spulenkörpers 30 kann außerdem wenigstens ein weiteres Kontaktelement 52 zur elektrischen Verbindung mit wenigstens einer Wicklung (in den Fig. 2a bis 2c nicht dargestellt) bereitgestellt sein. Zusätzlich oder alternativ kann "die Längsrichtung" der Kontaktleiste 33 auch hinsichtlich von Kontaktelementen an der Kontaktleiste 33 wie folgt festgelegt werden. Falls zum Beispiel eine Mehrzahl von Kontaktelementen 50 an der Kontaktleiste bereitgestellt wird, kann eine Längsrichtung der Kontaktleiste 33 als eine Richtung festgelegt sein, entlang der die Mehrzahl von Kontaktelemente 50 entlang der Kontaktleiste 33 angeordnet ist.

Gemäß einigen anschaulichen Ausführungsformen kann die Seite NS des Spulenkörpers 30 eine Niederspannungsseite eines induktiven Bauelements (in den Fig. 2a bis 2c nicht dargestellt) darstellen und die Seite HS des Spulenkörpers 30 kann eine Hochspannungsseite darstellen. Eine Unterscheidung zwischen der Niederspannungsseite an der Seite NS des Spulenkörpers 30 und der Hochspannungsseite an der Seite HS des Spulenkörpers 30 kann dahingehend erfolgen, dass die Kontaktleiste 33 an der Seite HS des Spulenkörpers 30 relativ zur Kontaktleiste 35 an der Seite NS des Spulenkörpers eine größere Breite aufweist (d.h., eine Abmessung der Kontaktleiste 33 in einer Richtung, entlang der ein Magnetkern (in den Fig. 2a bis 2c nicht dargestellt) in die Magnetkernaufnahme 31 des Spulenkörpers 30 beim Bestücken des Spulenkörpers 30 mit einem Magnetkern aufgenommen wird, ist im Vergleich zur Kontaktleiste 35 größer).

In beispielhaften Ausführungsformen der Erfindung ist der Spulenkörper 30 an der Kontaktleiste 33 des Spulenkörpers 30 als Gegenstück zu Abdeckkappe 20 ausgebildet. Beispielsweise weist der Spulenkörper 30 gemäß der Darstellung in den Fig. 2a und 2c an der Seite HS eine längliche Vertiefung 32 auf. Die längliche Vertiefung 32 kann eine nutförmige Vertiefung darstellen, die in der Kontaktleiste 33 derart gebildet ist, dass sie sich in der Längsrichtung lediglich teilweise entlang der Kontaktleiste 33 erstreckt und in der Kontaktleiste 33 über dem wenigstens einen Kontaktelement 50 verläuft. Hierbei ist unter einer "länglichen Vertiefung" eine Vertiefung zu verstehen, beispielsweise eine Nut oder längliche Einkerbung, die eine Erstreckungsrichtung quer zu einer Tiefenrichtung (d.h. eine Richtung entlang einer Tiefe der Vertiefung in das Material der Kontaktleiste 33 hinein, in der die Vertiefung 32 als Aussparung gebildet ist) aufweist, wobei die Erstreckungsrichtung eine Richtung ist, entlang der die Vertiefung 32 eine größte Abmessung aufweist. Da die Vertiefung 32 sich in der Längsrichtung lediglich teilweise entlang der Kontaktleiste 33 erstreckt, weist die Vertiefung 32 in der Längsrichtung lediglich eine Öffnung auf, die lediglich in einer Seitenfläche der Kontaktleiste 33 gebildet ist, in der das wenigstens eine Kontaktelement 50 am Spulenkörper 30 freiliegt.

In Ausführungsformen der Erfindung ist die Vertiefung 32 derart ausgebildet, dass darin eine Abdeckkappe, beispielsweise die in den Fig. 1a und 1b dargestellte Abdeckkappe 20, teilweise aufgenommen werden kann, so dass eine formschlüssige Verbindung zwischen der Abdecckappe und dem Spulenkörper gebildet wird. Dabei kann die Vertiefung 32 eine Negativform von einem Abschnitt der Abdeckkappe 20 darstellen, so dass der Spulenkörper 30 an der Kontaktleiste 33 teilweise als Negativform der Abdeckkappe 20 ausgebildet ist. Beispielweise kann der zweite Wandabschnitt 23 der in den Fig. 1a und 1b dargestellten Abdeckkappe 20 in die Vertiefung 32 eingesteckt werden, so dass der zweite Wandabschnitt 23 teilweise in die Vertiefung 32 aufgenommen ist, wobei die Kontaktleiste 33 teilweise als Negativform des zweiten Wandabschnitts 23 der Abdeckkappe 20 ausgebildet ist. Hierzu kann die Vertiefung 32 gemäß einigen speziellen anschaulichen Beispielen als eine Längsnut ausgebildet sein, beispielsweise lediglich in Form einer Längsnut 32a, die in Fig. 2a dargestellt ist. Die Längsnut 32a kann hierbei parallel zu der Längsrichtung der Kontaktleiste 33 über dem wenigstens einen Kontaktelement 50 verlaufen, wobei die Längsrichtung der Kontaktleiste 33 wie oben beschrieben eine längste geometrische Abmessung der Kontaktleiste 33 darstellt. Die Längsnut 32a erstreckt sich dabei in der Längsrichtung der Kontaktleist 33 lediglich teilweise entlang der Kontaktleiste 33. Dabei treten entlang der Längsrichtung der Kontaktleiste 33 keine Öffnungen der Längsnut 32a an den Enden der Kontaktleiste 33 auf. Dies erlaubt eine zuverlässige Anbringung der Abdeckkappe 20 durch ein im Wesentlichen normal zur Seitenfläche 14 gerichtetes Einstecken der Abdeckkappe 20 in die Längsnut 32a, so dass die Abdeckkappe 20 zuverlässig und reproduzierbar relativ zum Magnetkern 10 an dem Spulenkörper 30 angebracht werden kann. Diese Anbringung kann lösbar sein, in dem die Abdeckkappe 20 lediglich eingesteckt wird, oder es kann weiterhin eine dauerhafte Befestigung der Abdeckkappe 20 am Spulenkörper 30 mittels eines Klebemittels oder dergleichen erfolgen. Hierbei ist es auch vorteilhaft, dass die Abdeckkappe 20 lediglich an einer Kontaktleiste des Spulenkörpers 30 angebracht werden kann, so dass die Abdeckkappe 20 in einer platzsparenden und kompakten Form lediglich an der Kontaktleiste 33 bzw. dem wenigstens einen Kontaktelement 50 angeordnet werden kann, an dem eine Erhöhung von Kriech- und Isolationsstrecken gewünscht wird, wie etwa einem Kontaktelement 50, an dem eine hohe Spannung im Betrieb anliegt, oder an einer Hochspannungsseite des Spulenkörpers 30.

Mit Bezug auf Fig. 2a in Verbindung mit Fig. 1a wird eine spezielle anschauliche Ausgestaltung der Vertiefung 32 beschrieben, gemäß der die Vertiefung 32 aus drei nutförmigen Vertiefungsabschnitten 32a, 32b, 32c gebildet ist, die jeweils zur teilweisen Aufnahme der zweiten bis vierten Wandabschnitte 23, 25, 27 der in Fig. 1a dargestellten Abdeckkappe 20 ausgebildet sind, wobei die Kontaktleiste 33 teilweise als Negativform der zweiten bis vierten Wandabschnitte 23, 25, 27 der Abdeckkappe 20 ausgebildet ist. Beispielsweise ist jeder der drei nutförmigen Vertiefungsabschnitte 32a, 32b, 32c als eine Längsnut ausgebildet, die miteinander verbunden sind und eine einzelne durchgehende Vertiefung entsprechend der in Fig. 2a dargestellten Vertiefung 32 realisieren. Dabei sind die nutförmigen Vertiefungsabschnitte 32b und 32c senkrecht zu dem nutförmigen Vertiefungsabschnitt 32a orientiert und die nutförmigen Vertiefungsabschnitte 32b und 32c verlaufen zueinander parallel. Mittels der drei nutförmigen Vertiefungsabschnitte 32a, 32b, 32c kann die Vertiefung 32 derart bereitgestellt werden, dass die zweiten bis vierten Wandabschnitte 23, 25, 27 der in Fig. 1a dargestellten Abdeckkappe 20 in die drei nutförmigen Vertiefungsabschnitte 32a, 32b, 32c eingesteckt werden können und insbesondere in die drei nutförmigen Vertiefungsabschnitte 32a, 32b, 32c teilweise aufgenommen werden können.

Gemäß einigen anschaulichen Ausführungsformen kann eine Montage der in den Fig. 1a und 1b dargestellten Abdeckkappe 20 an dem in den Fig. 2a bis 2c dargestellten Spulenkörper dahingehend erfolgen, dass die Abdeckkappe in die Vertiefung eingesteckt wird. Damit wird die Abdeckkappe 20 an der Seite HS des Spulenkörpers 30 zwischen einer Öffnung der Magnetkernaufnahme 31 des Spulenkörpers 30 und dem wenigstens einen Kontaktelement 50 angeordnet.

Mit Bezug auf die Fig. 2a bis 2c kann das wenigstens eine Kontaktelement 50 als ein Gull-Wing-Kontaktstift ausgebildet und an der Kontaktleiste 33 angebracht sein. Entsprechend kann auch das wenigstens eine Kontaktelement 52 als ein Gull-Wing-Kontaktstift ausgebildet und an der Kontaktleiste 35 angebracht sein. Damit kann der Spulenkörper 30 zur SMD-Bestückung einer Leiterplatte (in den Figuren nicht dargestellt) ausgebildet sein. Beispielsweise ist der Spulenkörper 30 für Anwendungen bezüglich einem Chopper-Transformator geeignet.

Gemäß der Darstellung in Fig. 2c kann der Spulenkörper 30 an seiner Unterseite eine Labyrinthstruktur L aufweisen. Die Labyrinthstruktur L ist an der Kontaktleiste 33 bereitgestellt und wird durch an der Unterseite der Kontaktleiste 33 ausgebildete Stegabschnitte L1, L2, L3, L4 und Nutabschnitte N1, N2, N3 gebildet. Dabei ist zwischen je zwei benachbarten Stegabschnitten der Stegabschnitte L1, L2, L3, L4 einer der Nutabschnitte N1, N2, N3 gebildet, so dass zwei benachbarte Stegabschnitte durch je einen Nutabschnitt voneinander beabstandet sind. Hierbei können die Nutabschnitte N1, N2, N3 dazu vorgesehen sein, um einen Drahtabschnitt einer über dem Spulenkörper vorgesehenen Wicklung (in Fig. 2a bis 2c nicht dargestellt), dem wenigstens einen Kontaktelement 50 zuzuführen. Bei mehr als einem Kontaktelement lassen sich somit Drahtabschnitte, die jeweils den Kontaktelementen zugeführt werden, durch die Stegabschnitte L1 und L3 voneinander trennen. Eine entsprechende Labyrinthstruktur kann auch an der Unterseite der Kontaktleiste 35 vorgesehen sein.

Mit weiterem Bezug auf Fig. 2c ist ein Versatz des wenigstens einen Kontaktelements 50 relativ zu den Nuten N1 bis N3 dargestellt und das wenigstens eine Kontaktelement ist in einem der Stegabschnitte L1 bis L4 gebildet.

Mit Bezug auf die in Fig. 3 dargestellte Aufsicht wird nachfolgend ein induktives Bauelement 100 gemäß Ausführungsformen der vorliegenden Erfindung entsprechend der ersten und zweiten Aspekte der Erfindung beschrieben. Das induktive Bauelement 100 umfasst dabei die Abdeckkappe 20, die mit Bezug auf die Fig. 1a und 1b oben beschrieben ist, und den Spulenkörper 30, der mit Bezug auf die Fig. 2a bis 2c oben beschrieben ist.

Gemäß der Darstellung in Fig. 3 umfasst das induktive Bauelement 100 ferner einen Magnetkern 10 und wenigstens eine Wicklung W, die über dem Spulenkörper 30 bereitgestellt ist. In einigen anschaulichen Ausführungsformen kann der Magnetkern 10 des induktiven Bauelements 100 als ein modularer Magnetkern ausgebildet sein. Beispielsweise kann der Magnetkern 10 ein U-Kern, Doppel-U-Kern oder U-I-Kern sein, der teilweise in die Magnetkernaufnahme 31 (Fig. 2a und 2b) des Spulenkörpers 30 aufgenommen ist. Alternativ kann der Magnetkern 10 lediglich ein I-Kern sein, der in die Magnetkernaufnahme 31 des Spulenkörpers eingesteckt ist. Gemäß einer anderen nicht dargestellten Alternative kann ein E-Kern oder ein Doppel-E-Kern vorgesehen sein, wobei der Spulenkörper entsprechend zur Aufnahme des Mittelbutzens und mit Auflageflächen für die Seitenschenkel ausgebildet sein kann.

Wie mit Bezug auf Fig. 2a bis 2c oben beschrieben ist, weist der Spulenkörper 30 das wenigstens eine Kontaktelement 50 auf, das an der Seite HS des Spulenkörpers 30 angebracht ist. Das wenigstens eine Kontaktelement ist zur elektrischen Verbindung mit der wenigstens einen Wicklung W vorgesehen.

Wie mit Bezug auf die Fig. 1a und 1b oben beschrieben ist, ist die Abdeckkappe 20 aus einem elektrisch isolierenden Material gebildet. Die Abdeckkappe 20 ist durch Aufstecken an dem Spulenkörper 30 angebracht, wobei der zweite Wandabschnitt 23 in die Vertiefung eingesteckt ist. Dabei bedeckt die Abdeckkappe 20 eine Seitenfläche 14 des in den Spulenkörper 30 aufgenommenen Magnetkerns 10 bezüglich dem wenigstens einen Kontaktelement 50 an der Seite HS des Spulenkörpers 30. Insbesondere ist die Abdeckkappe 20 zwischen der Seitenfläche 14 des Magnetkerns 10 und dem wenigstens einen Kontaktelement 50 am Spulenkörper angeordnet. Weiterhin kann der Magnetkern 10 an der Seite HS des Spulenkörpers 30 bezüglich dem wenigstens einen Kontaktelement 50 durch die dritten und vierten Wandabschnitte 25, 27 der Abdeckkappe 20 abgeschirmt sein. In einigen anschaulichen Ausführungsformen können die dritten und vierten Wandabschnitte 25, 27 der Abdeckkappe 20 teilweise in die Vertiefung 32 aufgenommen sein, wie oben im Hinblick auf die Fig. 2a beschrieben ist.

Gemäß der Darstellung in Fig. 3 wird die Seitenfläche 14 des Magnetkerns 10, die der Seite HS des Spulenkörpers 30 und damit der Kontaktleiste 33 mit dem wenigstens einen Kontaktelement 50 zugerichtete ist, durch den ersten Wandabschnitt 22 der Abdeckkappe 20 wenigstens teilweise abgedeckt.

Wie oben hinsichtlich der Fig. 2a bis 2c beschrieben ist, kann die Seite HS des Spulenkörpers 30 in einigen anschaulichen Ausführungsformen der Erfindung eine Hochspannungsseite des induktiven Bauelements 100 darstellen und die Seite NS des Spulenkörpers 30 kann eine Niederspannungsseite des induktiven Bauelements 100 darstellen. Eine Unterscheidung zwischen der Niederspannungsseite an der Seite NS des Spulenkörpers 30 und der Hochspannungsseite an der Seite HS des Spulenkörpers 30 kann dahingehend erfolgen, dass die Abdeckkappe 20 an der Seite HS des Spulenkörpers 30 im induktiven Bauelement 100 angeordnet ist und die Seitenfläche 14 des Magnetkerns 10, d.h. die Seite des Magnetkerns 10, die der Seite HS des Spulenkörpers zugerichtet ist, von der Abdeckkappe 20 bezüglich dem wenigstens einen Kontaktelement 50 an der Kontaktleiste 33 der Seite HS des Spulenkörpers 30 bedeckt wird.

Gemäß anschaulichen Beispielen kann sich das wenigstens eine Kontaktelement 50 bezüglich dem ersten Wandabschnitt 22 in einer dazu normalen Richtung von dem Spulenkörper 30 wegerstrecken.

Mit Bezug auf die Fig. 1a, 2a und 3 weist die Abdeckkappe 20, wie oben hinsichtlich Fig. 1a beschrieben ist, einen Luftspalt S auf, der die Stegabschnitte 24 und 26 von dem zweiten Wandabschnitt 23 beabstandet. Der Luftspalt ist hierbei ausreichend groß ausgebildet, so dass die Abdeckkappe 20 unabhängig von den Stegabschnitten 24 und 26 auf den Spulenkörper 30 durch Einstecken des zweiten Wandabschnitts 23 in die Vertiefung 32 aufgesteckt werden kann, bis der erste Wandabschnitt 22 unterhalb der Stegabschnitte 24, 26 an die Kontaktleiste 33 stößt. Damit kann ein Abstand zwischen dem ersten Wandabschnitt 22 und der Seitenfläche 14 des Magnetkerns 10 durch die Stegabschnitte 24 und 26 eingestellt werden.

Das in Fig. 3 dargestellte induktive Bauelement 100 kann durch ein Verfahren hergestellt werden, das ein Bewickeln des Spulenkörpers 30 mit der wenigstens einen Wicklung W, ein Aufnehmen des Magnetkerns 10 in den Spulenkörper 30 und ein Anbringen der Abdeckkappe 20 an dem Spulenkörper 30 umfasst. Dabei ist der Magnetkern 10 teilweise in die Magnetkernaufnahme 32 des Spulenkörpers 30 aufgenommen. Die Bewicklung des Spulenkörpers 30 kann dabei unabhängig von dem Magnetkern 10 erfolgen und das Bestücken des Spulenkörpers 30 mit dem Magnetkern 10 kann beispielsweise zeitlich getrennt dazu oder gleichzeitig damit erfolgen. Auch kann eine Aufnahme des Magnetkerns 10 in den Spulenkörper 20 dadurch erfolgen, dass z.B. einzelne Kernsegmente im Falle eines modularen Magnetkerns 10 in den Spulenkörper 30 aufgenommen werden. Dadurch kann ein automatisiertes Fertigungsverfahren zur Herstellung des induktiven Bauelements 100 bereitgestellt werden. Eine Lage des Magnetkerns 10 am Spulenkörper 30 kann mittels der Abdeckkappe 20 eingestellt werden, wobei die Abdeckkappe 20 vor, während oder nach der Bestückung des Spulenkörpers 30 mit dem Magnetkern 10 an dem Spulenkörper 30 angebracht werden kann.

Mit Bezug auf Fig. 3 wird in einigen anschaulichen Ausführungsformen der Erfindung das oben beschriebene induktive Bauelement 100 offenbart, wobei das wenigstens eine Kontaktelement 50 an dem Spulenkörper 30 als ein Gull-Wing-Kontaktstift ausgebildet sein kann. Dies stellt jedoch keine Beschränkung dar und es können andere Kontaktstifte bereitgestellt werden.

Mit Bezug auf Fig. 3 wird in einigen anschaulichen Ausführungsformen der Erfindung das oben beschriebene induktive Bauelement 100 offenbart, wobei das wenigstens eine Kontaktelement 50 an einer Hochspannungsseite des Spulenkörpers 30 angeordnet sein kann. Dies stellt keine Beschränkung der vorliegenden Erfindung dar und zusätzlich oder alternativ kann wenigstens ein Kontaktstift an einer Niederspannungsseite des Spulenkörpers 30 angeordnet sein.

Mit Bezug auf Fig. 3 wird in einigen anschaulichen Ausführungsformen der Erfindung das oben beschriebene induktive Bauelement 100 offenbart, wobei der Spulenkörper 30 zur SMD-Bestückung einer Leiterplatte (nicht dargestellt) ausgebildet sein kann. Dies stellt keine Beschränkung dar und alternativ kann das induktive Bauelement 100 zur THT-Montage ausgebildet sein.

Mit Bezug auf die Figuren sind an der Abdeckkappe 20 zwei Stegabschnitte 24, 26 dargestellt. Dies stellt keine Beschränkung dar und alternativ können lediglich ein Stegabschnitt oder mehr als zwei Stegabschnitte an der Abdeckkappe bereitgestellt werden.

Mit Bezug auf die Figuren ist beschrieben, dass die Abdeckkappe 20 an der Seite HS des Spulenkörpers 30 durch die Vertiefung 32 auf die Kontaktleiste 33 aufgesteckt werden kann. Dies stellt keine Beschränkung der vorliegenden Erfindung dar und alternativ kann auch an der Seite NS des Spulenkörpers eine der Vertiefung 32 entsprechende Vertiefung ausgebildet sein, so dass die Abdeckkappe 20 zusätzlich oder alternativ auch an der Seite NS auf den Spulenkörper 30 aufgesteckt werden kann.

Mit Bezug auf die Figuren ist die Abdeckkappe 20 derart beschrieben, dass sie durch vier Wandabschnitte gebildet wird. Dies stellt keine Beschränkung der Erfindung dar und eine Abdeckkappe kann durch insgesamt fünf Wandabschnitte gebildet werden, wobei zusätzlich zu den beschriebenen ersten bis vierten Wandabschnitten 22, 23, 25, 27 noch ein fünfter Wandabschnitt vorgesehen sein kann, der dem zweiten Wandabschnitt gegenüberliegend am ersten Wandabschnitt 22 angeordnet ist und sich parallel zum zweiten Wandabschnitt 23 erstreckt.

Mit Bezug auf die Figuren 1 bis 3 sind einige spezielle beispielhafte Ausführungsformen mit dem in Fig. 3 dargestellten induktiven Bauelement 100 beschrieben. Dabei umfasst das induktive Bauelement 100 den dargestellten Magnetkern 10, die wenigstens eine dargestellte Wicklung W und den dargestellten Spulenkörper 30, der mit der wenigstens einen Wicklung W bewickelt ist. Der Spulenkörper 30 umfasst das dargestellte wenigstens eine Kontaktelement 50, das an der dargestellten Kontaktleiste 33 des Spulenkörpers 30 zur elektrischen Verbindung mit der wenigstens einen Wicklung W angebracht ist, die dargestellte Magnetkernaufnahme 31, in die der Magnetkern 10 teilweise aufgenommen ist, und die dargestellte Vertiefung 32 unter dem Magnetkern 10. Das induktive Bauelement 100 weist ferner die dargestellte Abdeckkappe 20 auf, die aus einem elektrisch isolierenden Material gebildet und an der Kontaktleiste 33 angebracht ist. Die Abdeckkappe 20 bedeckt die dem wenigstens einen Kontaktelement 50 zugerichtete Seitenfläche 14 des Magnetkerns 10 bezüglich dem wenigstens einen Kontaktelement 50 wenigstens teilweise. Die Abdeckkappe 20 weist den ersten Wandabschnitt 22, durch den die Abdeckkappe 20 die dem wenigstens einen Kontaktelement 50 zugerichtete Seitenfläche 14 des Magnetkerns 10 bezüglich dem wenigstens einen Kontaktelement 50 wenigstens teilweise bedeckt, und den sich normal zu der Seitenfläche 14 des Magnetkerns 10 erstreckenden zweiten Wandabschnitt 23 auf, der in die Vertiefung 32 eingesteckt ist. Der erste Wandabschnitt 22 der Abdeckkappe 20 weist den dargestellten wenigstens einen Stegabschnitt 24 auf, der sich entlang von einer zur Seitenfläche 14 des Magnetkerns 10 senkrechten Richtung zu dem Magnetkern 10 hin und von dem ersten Wandabschnitt 22 weg erstreckt. Dabei ist der wenigstens eine Stegabschnitt 24 von dem zweiten Wandabschnitt 22 durch einen Luftspalt S beabstandet ist.

In anderen speziellen beispielhaften Ausführungsformen, zusätzlich oder alternativ zu den obigen Ausführungsformen, umfasst das in den Fig. 1 bis 3 dargestellte induktive Bauelement 100 den dargestellten Magnetkern 10, die dargestellte wenigstens eine Wicklung W und den dargestellten Spulenkörper 30, der mit der wenigstens einen Wicklung W bewickelt ist. Der Spulenkörper 30 umfasst das dargestellte wenigstens eine Kontaktelement 50, das an der dargestellten Kontaktleiste 33 des Spulenkörpers 30 zur elektrischen Verbindung mit der wenigstens einen Wicklung W angebracht ist, und die dargestellte Magnetkernaufnahme 31, in die der Magnetkern 10 teilweise aufgenommen ist. Das induktive Bauelement 100 weist ferner die dargestellte Abdeckkappe 20 auf, die aus einem elektrisch isolierenden Material gebildet ist und die die dargestellte Seitenfläche 14 des Magnetkerns 10, die dem wenigstens einen Kontaktelement 50 zugerichtet ist, durch den dargestellten ersten Wandabschnitt 22 der Abdeckkappe 20 bezüglich dem wenigstens einen Kontaktelement 50 wenigstens teilweise bedeckt. Der erste Wandabschnitt 22 der Abdeckkappe 20 weist den dargestellten wenigstens einen Stegabschnitt 24 auf, der sich entlang von einer zur Seitenfläche 14 des Magnetkerns 10 senkrechten Richtung zu dem Magnetkern 10 hin von dem ersten Wandabschnitt 22 weg erstreckt. Gemäß diesen speziellen beispielhaften Ausführungsformen ist der Spulenkörper 30 zur SMD-Montage oder zur THD-Montage an einer Leiterplatte ausgebildet. Dies bedeutet, dass das wenigstens eine Kontaktelement 50 entsprechend als eine THT-Kontaktelement oder SMT-Kontaktelement ausgebildet ist. Mit anderen Worten ist das wenigstens eine Kontaktelement 50 als Durchsteckkontaktpin oder als Gull-Wing-Kontakt ausgebildet.

Zusammenfassend wird im Rahmen der Erfindung eine labyrinthartige Luft- und Kriechstreckenverlängerung vorgeschlagen, beispielsweise in U-Kern-, Doppel-U-Kern-, I-Kern und U-I-Kernanwendungen. Dies wird gemäß anschaulicher Ausführungsformen anhand einer Kombination aus einer Abdeckkappe und einem Spulenkörper erreicht, der an einer Kontaktleiste des Spulenkörpers als Gegenstück zur Abdeckkappe ausgeführt ist, beispielsweise ist der Spulenkörper an einer Kontaktleiste teilweise als Negativform der zugehörigen Abdeckkappe ausgebildet. Wird hierin die Abdeckkappe, die am Rücken des Kerns geschlossen ausgeführt ist, in die vorgesehene Negativform als Gegenstück platziert, erhöht sich die Luft- und Kriechstrecke von dem wenigstens einen, der Kontaktleiste zugeordneten Kontaktelement zu dem durch die Abdeckkappe abgeschotteten Magnetkern. Dieses Prinzip kann auch auf beiden Seiten angewandt werden. In anschaulichen Beispielen ist die Abdeckkappe an der inneren Seite mit Stegabschnitten ausgeführt. Diese können als Abstandshalter genutzt werden und können ein Zurückrutschen des Magnetkerns im induktiven Bauelement in Richtung der Rückwand der Abdeckkappe vermeiden. Anhand dieser Maßnahme, die die Lage des Magnetkerns am Spulenkörper definiert, können die Luft- und Kriechstrecken zusätzlich gemäß der Länge der Stegabschnitte verlängert werden.

Ein Effekt des Gegenstands der vorliegenden Erfindung besteht darin, dass die Größe von induktiven Bauelementen bei gleichzeitiger Einhaltung von geforderten Sicherheitsabständen für eine Basisisolation oder verstärkte Isolation nach EN 61558-2-16+A1 nicht vergrößert und vorzugsweise verringert werden kann. Ferner werden die Sicherheitsabstände zum Chassis eingehalten.

Obgleich einige Ausführungsformen bezüglich einer Anwendung von SMD-Bauteilen beschrieben sind, stellt dies keine Beschränkung dar und durch eine Ausbildung der Kontaktelemente an den Kontaktleisten des Spulenkörpers als Kontaktstifte zur THT-Montage können Ausführungsformen der Erfindung auch im Zusammenhang mit THT-Anwendungen eingesetzt werden.

## Patentansprüche

1. Induktives Bauelement (100), umfassend:
einen Magnetkern (10),
wenigstens eine Wicklung (W),
einen mit der wenigstens einen Wicklung (W) bewickelten Spulenkörper (30), umfassend
wenigstens ein an einer Kontaktleiste (33) des Spulenkörpers (30) angebrachtes Kontaktelement (50) zur elektrischen Verbindung mit der wenigstens einen Wicklung (W),
eine Magnetkernaufnahme (31), in die der Magnetkern (10) teilweise aufgenommen ist, und
eine in der Kontaktleiste (33) gebildete längliche Vertiefung (32), die sich unter dem in die Magnetkernaufnahme (31) aufgenommenen Magnetkern (10) und über dem wenigstens einen Kontaktelement (50) erstreckt und sich in einer Längsrichtung der Kontaktleiste (33) entlang der Kontaktleiste (33) lediglich teilweise erstreckt, und
eine aus einem elektrisch isolierenden Material gebildete Abdeckkappe (20), die an der Kontaktleiste (33) angebracht ist und eine dem wenigstens einen Kontaktelement (50) zugerichtete Seitenfläche (14) des Magnetkerns (10) bezüglich dem wenigstens einen Kontaktelement (50) wenigstens teilweise bedeckt,
wobei die Abdeckkappe (20) einen ersten Wandabschnitt (22), durch den die Abdecckappe (20) die dem wenigstens einen Kontaktelement (50) zugerichtete Seitenfläche (14) des Magnetkerns (10) bezüglich dem wenigstens einen Kontaktelement (50) wenigstens teilweise bedeckt, und einen sich normal zu der Seitenfläche (14) des Magnetkerns (10) erstreckenden zweiten Wandabschnitt (23) aufweist, der in die im Spulenkörper (30) gebildete Vertiefung (32) eingesteckt ist, und
wobei der zweite Wandabschnitt (23) sich zwischen dem Magnetkern (10) und dem wenigstens einen Kontaktelement (50) in dem Spulenkörper (30) ersteckt,
**dadurch gekennzeichnet, dass** die Abdeckkappe (20) ferner einen dritten Wandabschnitt (25) und einen vierten Wandabschnitt (27) aufweist, die senkrecht zu dem ersten und zweiten Wandabschnitt (22, 23) orientiert sind, und wobei sich der dritte Wandabschnitt (25) und der vierte Wandabschnitt (27) zueinander parallel und jeweils entlang einer Kante des ersten Wandabschnitts (22) erstecken, und dass die Vertiefung (32) im Spulenkörper (30) aus drei nutförmigen Vertiefungsabschnitten (32a, 32b, 32c) gebildet ist, die jeweils zur teilweisen Aufnahme der zweiten bis vierten Wandabschnitte (23, 25, 27) ausgebildet sind, wobei die zweiten bis vierten Wandabschnitte (23, 25, 27) in die drei nutförmigen Vertiefungsabschnitte (32a, 32b, 32c) eingesteckt sind.

2. Induktives Bauelement (100) nach Anspruch 1, wobei der erste Wandabschnitt (22) der Abdeckkappe (20) wenigstens einen Stegabschnitt (24) aufweist, der sich entlang einer zur Seitenfläche (14) des Magnetkerns (10) senkrechten Richtung zu dem Magnetkern (10) hin von dem ersten Wandabschnitt (22) weg erstreckt.

3. Induktives Bauelement nach Anspruch 2, wobei der wenigstens eine Stegabschnitt (24) von dem zweiten Wandabschnitt (22) durch einen Luftspalt (S) beabstandet ist.

4. Induktives Bauelement (100) nach Anspruch 2 oder 3, wobei mehr als ein Stegabschnitt (24, 26) als eine Mehrzahl von Stegabschnitte an dem ersten Wandabschnitt (22) ausgebildet ist.

5. Induktives Bauelement (100) nach einem der Ansprüche 1 bis 4, wobei die Abdecckappe (20) auf den Spulenkörper (30) aufgesteckt ist, so dass der Magnetkern (10) an mindestens drei Seitenflächen wenigstens teilweise von der Abdeckkappe (20) umgeben ist.

6. Induktives Bauelement (100) nach einem der Ansprüche 1 bis 5, wobei das wenigstens eine Kontaktelement (50) als ein Gull-Wing-Kontaktstift ausgebildet ist und das induktive Bauelement (100) als ein SMD-Bauelement bereitgestellt ist.

7. Induktives Bauelement (100) nach einem der Ansprüche 1 bis 5, wobei das wenigstens eine Kontaktelement (50) als ein THD-Kontaktstift ausgebildet ist und das induktive Bauelement (100) als ein THD-Bauelement bereitgestellt ist.

8. Induktives Bauelement (100) nach einem der Ansprüche 1 bis 7, wobei die Abdecckappe (20) lediglich an einer Hochspannungsseite (HS) des Spulenkörpers (30) angeordnet ist.

## Claims

1. An inductive component (100) comprising:
a magnetic core (10),
at least one winding (W),
a bobbin (30) wound with the at least one winding (W), comprising
at least one contact element (50) attached to a contact strip (33) of the bobbin (30) for electrical connection to the at least one winding (W),
a magnetic core receptacle (31), in which the magnetic core (10) is partially accommodated, and
an elongate recess (32) formed in the contact strip (33), which recess extends below the magnetic core (10) received in the magnetic core receptacle (31) and above the at least one contact element (50) and extends only partially along the contact strip (33) in a longitudinal direction of the contact strip (33), and
a cover cap (20) formed from an electrically insulating material, which is attached to the contact strip (33) and at least partially covers a side surface (14) of the magnetic core (10) facing the at least one contact element (50) with respect to the at least one contact element (50),
wherein the cover cap (20) has a first wall section (22), by means of which the cover cap (20) at least partially covers the side face (14) of the magnetic core (10) facing the at least one contact element (50) with respect to the at least one contact element (50), and a second wall section (23) which extends normal to the side face (14) of the magnetic core (10) and is inserted into the recess (32) formed in the coil body (30),
wherein the second wall portion (23) extends between the magnetic core (10) and the at least one contact element (50) in the bobbin (30),
**characterized in that** the cover cap (20) further comprises a third wall portion (25) and a fourth wall portion (27) which are oriented perpendicular to the first and second wall portions (22, 23), and wherein the third wall portion (25) and the fourth wall portion (27) extend parallel to each other and each along an edge of the first wall portion (22),
and **in that** the recess (32) in the bobbin (30) is formed from three groove-shaped recess sections (32a, 32b, 32c) which are each designed to partially receive the second to fourth wall sections (23, 25, 27), the second to fourth wall sections (23, 25, 27) being inserted into the three groove-shaped recess sections (32a, 32b, 32c).

2. The inductive component (100) according to claim 1, wherein the first wall section (22) of the cover cap (20) has at least one web section (24) which extends away from the first wall section (22) along a direction perpendicular to the side surface (14) of the magnetic core (10) towards the magnetic core (10).

3. The inductive component according to claim 2, wherein the at least one web portion (24) is spaced from the second wall portion (22) by an air gap (S).

4. The inductive component (100) according to claim 2 or 3, wherein more than one web section (24, 26) is formed as a plurality of web sections on the first wall section (22).

5. The inductive component (100) according to one of claims 1 to 4, wherein the cover cap (20) is attached to the bobbin (30), so that the magnetic core (10) is at least partially surrounded by the cover cap (20) on at least three side surfaces.

6. The inductive component (100) according to one of claims 1 to 5, wherein the at least one contact element (50) is designed as a gull-wing contact pin and the inductive component (100) is provided as an SMD component.

7. The inductive component (100) according to one of claims 1 to 5, wherein the at least one contact element (50) is designed as a THD contact pin and the inductive component (100) is provided as a THD component.

8. The inductive component (100) according to one of claims 1 to 7, wherein the cover cap (20) is arranged only on a high-voltage side (HS) of the bobbin (30).

## Revendications

1. Composant inductif (100), comprenant :
un noyau magnétique (10),
au moins un enroulement (W),
un corps de bobine (30) enroulé avec ledit au moins un enroulement (W), comprenant
au moins un élément de contact (50) monté sur une bande de contact (33) du corps de bobine (30) pour une connexion électrique avec au moins un enroulement (W),
un logement de noyau magnétique (31), où le noyau magnétique (10) est partiellement logé, et
un renfoncement allongé (32) formé dans la bande de contact (33), qui s'étend en dessous du noyau magnétique (10) logé dans le logement de noyau magnétique (31) et au-dessus dudit au moins un élément de contact (50) et qui ne s'étend que partiellement en direction longitudinale de la bande de contact (33) le long de la bande de contact (33), et
un capot de protection (20) formé à partir d'un matériau électriquement isolant, qui est monté sur la bande de contact (33) et recouvre au moins partiellement une surface latérale (14) du noyau magnétique (10) faisant face audit au moins un élément de contact (50) par rapport audit au moins un élément de contact (50),
dans lequel le capot de protection (20) comporte une première section de paroi (22), grâce à laquelle le capot de protection (20) recouvre au moins partiellement la surface latérale (14) du noyau magnétique (10) faisant face audit au moins un élément de contact (50) par rapport audit au moins un élément de contact (50), et une deuxième section de paroi (23), qui s'étend perpendiculairement à la surface latérale (14) du noyau magnétique (10) et est insérée dans le renfoncement (32) formé dans le corps de bobine (30), et
dans lequel la deuxième section de paroi (23) s'étend dans le corps de bobine (30) entre le noyau magnétique (10) et ledit au moins un élément de contact (50),
**caractérisé en ce que** le capot de protection (20) comporte en outre une troisième section de paroi (25) et une quatrième section de paroi (27) qui sont orientées perpendiculairement aux première et deuxième sections de paroi (22, 23), et dans lequel la troisième section de paroi (25) et la quatrième section de paroi (27) s'étendent parallèlement l'une à l'autre et chacune le long d'un bord de la première section de paroi (22), et **en ce que** le renfoncement (32) dans le corps de bobine (30) est formé par trois sections de renfoncement en forme de rainure (32a, 32b, 32c) qui sont conçues chacune pour recevoir partiellement les deuxième à quatrième sections de paroi (23, 25, 27), dans lequel les deuxième à quatrième sections de paroi (23, 25, 27) sont insérées dans les trois sections de renfoncement en forme de rainure (32a, 32b, 32c).

2. Composant inductif (100) selon la revendication 1, dans lequel la première section de paroi (22) du capot de protection (20) comporte au moins une section d'âme (24) qui s'étend depuis la première section de paroi (22) vers le noyau magnétique (10) selon une direction perpendiculaire à la surface latérale (14) du noyau magnétique (10).

3. Composant inductif selon la revendication 2, dans lequel ladite au moins une section d'âme (24) est espacée de la deuxième section de paroi (22) par une lame d'air (S).

4. Composant inductif (100) selon la revendication 2 ou 3, dans lequel plus d'une section d'âme (24, 26) est formée sous forme d'une pluralité de sections d'âme sur la première section de paroi (22).

5. Composant inductif (100) selon l'une des revendications 1 à 4, dans lequel le capot de protection (20) est enfiché sur le corps de bobine (30) de telle sorte que le noyau magnétique (10) est entouré au moins partiellement par le capot de protection (20) sur au moins trois surfaces latérales.

6. Composant inductif (100) selon l'une des revendications 1 à 5, dans lequel ledit au moins un élément de contact (50) est conçu comme une broche de contact en forme d'aile de mouette et le composant inductif (100) est pourvu comme un composant monté en surface, CMS.

7. Composant inductif (100) selon l'une des revendications 1 à 5, dans lequel ledit au moins un élément de contact (50) est conçu comme une broche de contact Through-hole technology, THD, et le composant inductif (100) est pourvu comme un composant THD.

8. Composant inductif (100) selon l'une des revendications 1 à 7, dans lequel le capot de protection (20) est agencé uniquement sur un côté haute tension (HS) du corps de bobine (30).
